# FASCICULE DE BREVET EUROPEEN

(11) **EP 0 049 665 B1**
(45) Date de publication et mention de la délivrance du brevet: **22.05.1985**
(21) Numéro de dépôt: 81401535.0
(22) Date de dépôt: 02.10.1981
(51) Int. Cl.: A47F 5/06, A47B 49/00, A47B 57/56

(54) **Présentoir à plateaux**
Schaugestell mit Fachböden
Display stand with shelves

(30) Priorité: 07.10.1980 FR 8021437; 03.08.1981 FR 8115057
(43) Date de publication de la demande: 14.04.1982
(73) Titulaire: ETALAGIRE S.A., F-78450 Chavenay (FR)
(72) Inventeur: Montet, Nicole, F-92150 Suresnes (FR)
(74) Mandataire: Netter, André

## Description

L'invention concerne un présentoir à plateaux du type comprenant un montant vertical portant des plateaux, par exemple circulaires ou en forme de secteurs circulaires, qui est utilisable notamment dans les magasins, les boutiques, les bureaux, les dépôts, etc.

On connaît déjà, par le Brevet GB 491385 et le Certificat d'Addition FR 58 789 des présentoirs de ce type, dans lesquels les éléments de plateaux, en forme de secteurs circulaires, qui sont au même niveau sur le montant vertical, sont portés par un même dispositif de support et de fixation, ce qui rend peu commode le déplacement d'un élément de plateau indépendamment des autres éléments, surtout lorsque cet élément est chargé. En outre, le desserrage du dispositif de support et de fixation risque de provoquer la chute de tous les éléments de plateaux portés par ce dispositif.

Le Brevet français 374 975 décrit un support de rayons d'étalage dans lequel un montant vertical comprend une rainure verticale en queue d'aronde destinée à recevoir l'extrémité d'un bras de support. Toutefois, le bras de support doit être basculé verticalement par rapport à sa position normale pour l'introduction de son extrémité dans la rainure, ce qui interdit le montage et le démontage d'un bras de support sur lequel est fixé un rayon ou un plateau chargé d'articles à présenter.

L'invention a pour but d'éviter ces inconvénients de la technique antérieure et de faciliter le montage, le démontage et le déplacement des plateaux ou éléments de plateaux, que ceux-ci soient chargés ou non.

Elle propose à cet effet un présentoir à plateaux, comprenant un montant central vertical et des éléments de plateaux par exemple circulaires ou en forme de secteurs circulaires qui s'étendent horizontalement autour du montant et qui sont chacun pourvus d'un dispositif de fixation sur le montant permettant un déplacement vertical d'un élément de plateau le long du montant et son verrouillage ou blocage dans la position voulue sur le montant, caractérisé en ce que le montant comprend au moins une nervure verticale et en ce que le dispositif de fixation comprend une première paroi fixe par rapport à l'élément de plateau et une seconde paroi déplaçable au moyen d'un ensemble vis-écrou vers et à l'opposé de la première paroi fixe, de manière à pincer la nervure verticale.

Chaque élément de plateau peut alors être déplacé verticalement le long du montant et bloqué ou verrouillé dans une position quelconque choisie le long de ce montant, que cet élément de plateau soit chargé ou non d'articles à présenter.

En outre, le déplacement de l'élément de plateau et son blocage ou verrouillage dans la position choisie sont obtenus très facilement, sans risque de glissement ou de chute.

Dans la description qui suit, faite à titre d'exemple, on se réfère aux dessins annexés, dans lesquels:
fa fig. 1 est une vue schématique en plan d'un présentoir selon l'invention;
la fig. 2 est une vue en coupe selon la ligne II-II de la fig. 1;
la fig. 3 est une vue de la pièce de support de plateau en coupe selon la ligne III-III de la fig. 2;
la fig. 4 est une vue de face d'un présentoir à plateaux comprenant une cloison radiale;
la fig. 5 est une vue schématique en coupe selon la ligne V-V de la fig. 4;
la fig. 6 est une vue schématique en perspective d'une cloison selon l'invention;
la fig. 7 est une vue schématique en perspective d'une autre forme de réalisation d'une cloison selon l'invention.

Dans les formes de réalisation représentées aux dessins, le présentoir selon l'invention est du type à plateaux horizontaux circulaires, ou en forme de secteurs circulaires. Ces plateaux pourraient bien entendu avoir toute autre forme désirée, plane ou gauche.

Le présentoir 10 des figs 1 à 3 comprend un piètement ou socle 11 monté sur roulettes 12 et supportant un mât central vertical 13 qui est solidaire, par exemple par vissage, du piètement 11. Ce mât 13 s'étend sur la majeure partie de la hauteur du présentoir 10 et son extrémité supérieure comprend une butée à billes ou analogue 14 sur laquelle repose une plaque ou une entretoise interne 15 d'un montant 16 tubulaire cylindrique à section circulaire, qui est enfilé par son extrémité inférieure ouverte sur le mât central vertical 13. Ce montant tubulaire 16 est ainsi monté rotatif autour de son axe vertical 17, qui coïncide avec l'axe vertical du mât central 13.

La surface externe du montant 16 présente des nervures verticales 18 en saillie, qui sont au nombre de trois dans la forme de réalisation représentée. Chaque nervure 18 a la forme d'un L en section transversale horizontale et comprend une première partie 19 s'étendant perpendiculairement ou radialement à partir de la surface externe du montant 16, et une partie 20, perpendiculaire à la première, s'étendant parallèlement à la surface périphérique extérieure du montant 16 et définissant avec celle-ci une rainure 21.

Les plateaux 22 du présentoir 10 sont sensiblement plans et ont la forme de secteurs circulaires dont l'angle au centre est de 120°. Ainsi, quand trois plateaux 22 sont disposés au même niveau autour du montant central 16, ils forment un plateau circulaire continu (figs 1 et 2).

Chaque plateau 22 est constitué d'une plaque sensiblement plane 23 fixée par des vis 24 sur une pièce de support 25 qui s'étend sur 120° autour du montant vertical 16 et dont la surface interne 26 est cylindrique à section circulaire, tandis que sa surface externe 27 est tronconique. A sa partie supérieure, la pièce support 25 présente un rebord annulaire horizontal 28 sur lequel est fixé par vissage la plaque 23.

La surface interne cylindrique 26 de chaque pièce 25 présente une rainure longitudinale 30 s'étendant sur toute la hauteur de cette pièce et dont la largeur est très supérieure à la largeur d'une nervure 18 du montant central 16. La profondeur de cette rainure 30 est également supérieure, légèrement, à la dimension correspondante d'une nervure 18 du montant 16.

Dans cette rainure 30 est logée une plaque 31 de forme incurvée ou cylindrique, définissant avec le fond 35 de la rainure 30 une glissière à paroi mobile dont est solidaire l'extrémité d'une tige filetée 32 s'étendant sensiblement radialement et passant à travers un trou 33 de la paroi de la pièce support 25. Un écrou-papillon 34 peut être vissé sur l'extrémité libre de la tige filetée 32 pour rap- porcher la plaque 31 du fond 35 de la rainure 30. Ce fond 35 peut présenter une butée ou saillie 36 sur laquelle peut prendre appui un côté de la plaque 31, tandis que son côté opposé prendra appui sur la partie 20 d'une nervure 18 du montant 16, à l'intérieur de la rainure 21 précitée.

Le dispositif de fixation d'un plateau est utilisé de la façon suivante: l'écrou-papillon 34 étant desserré, on amène la pièce support 25 contre le montant vertical 16, de telle sorte qu'une nervure 18 de ce montant puisse pénétrer dans la rainure 30 de la pièce 25. Il suffit ensuite de faire tourner la pièce 25 autour du montant 16 pour faire pénétrer un côté ou bord vertical de la plaque 31 dans la rainure 21 formée par la nervure 18. En vissant l'écrou 34 sur l'extrémité de la tige filetée 32, on vient serrer ce bord de la plaque 31 sur la partie 20 de la nervure 18 et, simultanément, appliquer la surface interne périphérique 26 de la pièce 25 sur la surface périphérique externe du montant 16. La pièce 25 est ainsi bloquée en position et peut supporter des charges relativement importantes.

Trois pièces supports 25 peuvent être fixées sur le montant 16 au même niveau horizontal, de façon que les plaques 23 qu'elles supportent forment un plateau circulaire. Si l'on veut déplacer un plateau 22, il suffit de desserrer l'écrou 34 correspondant et de faire glisser verticalement le plateau 22 (donc sa pièce support 25) le long du montant 16 avant de la faire tourner légèrement autour du montant pour dégager la partie 20 de la nervure 18 de la glissière formée par la pièce 31 et le fond 35 de la rainure 30 correspondante.

Pour améliorer la fixation de la pièce support sur le montant 16, les bords coopérants de la plaque 31 et la partie 20 de la nervure peuvent former des becs, arrondis ou lèvres de forme conjugée, comme représenté.

Les plateaux 22 en forme de secteurs circulaires peuvent être groupés par trois pour former des plateaux circulaires, comme représenté au dessin, ou bien ils peuvent être disposés en hélice autour du montant vertical 16, etc...

Les plateaux qui sont prévus aux extrémités du montant 16 sont, dans l'exemple représenté en fig. 1, des plateaux circulaires en une seule pièce, mais ils pourraient bien entendu être constitués également de trois plateaux 22 en forme de secteurs circulaires.

Les pièces supports 25 permettent la fixation de plaques sensiblement planes 23 comme représenté au dessin, ou bien la fixation de corbeilles, etc... Ces pièces supports 25 peuvent également permettre la fixation de cloisons radiales, verticales, etc...

On se réfère maintenant à la fig. 4 qui représente un présentoir à plateaux 40 comprenant une cloison verticale s'étendant radialement depuis le montant central vertical du présentoir.

Ce présentoir 40 comprend un piètement ou socle 41 monté sur roulettes 42 et supportant un montant central vertical 43 qui est monté rotatif autour de son axe vertical 44. Comme précédemment, le montant 43 présente des nervures verticales en saillie 45, au nombre de trois dans la forme de réalisation représentée. Chaque nervure 45 a la forme d'un L en section transversale horizontale (fig. 5) et comprend une première branche s'étendant radialement depuis le montant 43, raccordée à une seconde branche sensiblement perpendiculaire à la première et s'étendant parallèlement à la surface du montant 43 en définissant avec celle-ci une rainure.

Les plateaux 49 du présentoir sont des éléments en forme de secteurs circulaires ayant un angle au centre de 120° environ. Ainsi, quand trois éléments de plateaux 49 sont disposés autour du montant central 43 dans un même plan horizontal, ils forment un plateau circulaire sensiblement continu, tout en étant séparés les uns des autres par un espace libre ou intervalle 50.

Chaque élément de plateau 49 est constitué d'une plaque sensiblement plane 51 à rebord périphérique 52, fixée par des vis 53 sur une pièce de support qui s'étend sur 120° environ autour du montant vertical 43, et qui est sensiblement identique à la pièce 25 précédemment décrite.

La surface interne cylindrique de chaque pièce de support 54 présente une rainure longitudinale s'étendant sur toute sa hauteur, propre à recevoir avec jeu une nervure 45 du montant central 43. Dans cette rainure est logée une plaque destinée à être serrée sur une branche de la nervure 45 par un système de tige filetée et d'écrou du type précédemment décrit.

Comme indiqué plus haut, cette disposition permet de monter, de démonter, et de déplacer verticalement le long du montant central 43, un élément de plateau 49 indépendamment des autres éléments de plateaux du présentoir.

Le présentoir 40 peut être pourvu d'une ou plusieurs cloisons verticales s'étendant radialement depuis le montant central 43. Dans une première forme de réalisation, une cloison radiale 60 (représente en détail en fig. 6) peut être disposée dans l'espace libre ou intervalle 50 séparant deux éléments de plateaux 49 adjacents. Dans l'exemple représenté, cette cloison 60 est une plaque plane rectangulaire de matière plastique qui peut être transparente, semi-transparente, opaque, ou de teinte fumée, et qui s'étend sur sensiblement toute la hauteur du présentoir, comme représenté en fig. 4.

Au voisinage de son bord horizontal supérieur 61, cette plaque 60 présente un ou plusieurs doigts horizontaux 62 perpendiculaires à cette plaque et faisant saillie de part et d'autre de celle-ci. Les doigts 62 peuvent être des tronçons de tiges cylindriques introduits dans des trous de la plaque 60 et fixés par tout moyen approprié, par exemple par soudure ou par collage. Les doigts 62 peuvent également être montés amovibles dans les trous de la plaque. Ils ont une longueur suffisante pour être retenus par les éléments de plateaux supérieurs 49 entre lesquels la plaque 60 est disposée et permettent ainsi de suspendre cette plaque à ces deux éléments de plateaux. La plaque 60 s'étend également entre les éléments de plateaux 49 inférieurs qui sont verticalement alignés avec les deux éléments de plateaux supérieurs, mais sans être fixée à ces éléments inférieurs. Par son bord inférieur horizontal 63, elle peut venir reposer sur le plateau inférieur du présentoir qui peut être un plateau circulaire continu, ou bien un plateau formé par juxtaposition d'éléments 49 en forme de secteurs circulaires.

Avantageusement, les rebords 52 des éléments de plateaux 49 entre lesquels est disposée la cloison 60 sont reliés les uns aux autres par des pièces rapportées 64 qui forment butée du bord vertical extérieur 65 de la cloison 60. Chaque pièce 64 peut être fixée de toute façon appropriée sur les rebords 52, et avoir par exemple la forme d'un cavalier encliquetable élastiquement sur les rebords 52 à réunir. Elle peut être également une simple plaquette disposée contre les rebords 52 en travers de l'espace ou intervalle 50.

Dans l'exemple représenté, la dimension verticale de la plaque 60 est sensiblement égale à la distance séparant le plateau supérieur du présentoir du plateau inférieur et sa dimension radiale ou horizontale est sensiblement égale à celle d'un élément de plateau. Bien entendu, il est possible de donner toute autre dimension inférieure à cette cloison 60.

On a représenté en fig. 7 une autre forme de réalisation d'une cloison selon l'invention qui est constituée par exemple d'une plaque plane 66 de tôle perforée, de forme sensiblement rectangulaire, et présentant deux tétons verticaux alignés 67 dépendant respectivement de son bord horizontal supérieur 68 et de son bord horizontal inférieur 69. Les tétons verticaux 67 matérialisent un axe de pivotement de la cloison 66 et sont propres à être reçus dans des trous ou logements appropriés 70 formés dans les éléments de plateaux 49 ou dans leurs pièces de support 54. Des butées amovibles peuvent être prévues pour limiter le pivotement de la cloison 66 et sont constituées par exemple par de simples pions (non représentés) enfichables dans des trous des éléments de plateaux 49 ou de leurs pièces de support 54.

Bien entendu, de nombreuses modifications peuvent être apportées aux formes de réalisation des figs 4 à 7. Par exemple, les doigts 62 de la cloison 60 représentés en fig. 6 peuvent être des crochets ou analogues, ce qui permet alors de suspendre ladite cloison à un seul élément de plateau 49.

## Revendications

1. Présentoir à plateaux, comprenant un montant central vertical (16, 43) et des éléments de plateaux (22, 49) par exemple circulaires ou en forme de secteurs circulaires, qui s'étendent horizontalement autour du montant et qui sont chacun pourvus d'un dispositif de fixation (31, 32, 34, 35) sur le montant permettant un déplacement vertical d'un élément de plateau le long du montant et son verrouillage ou blocage dans la position voulue sur le montant, caractérisé en ce que le montant (16,43) comprend au moins une nervure verticale (18, 45) et en ce que le dispositif de fixation comprend une première paroi (35) fixe par rapport à l'élément de plateau et une seconde paroi (31) déplaçable au moyen d'un ensemble vis-écrou (32, 34) vers et à l'opposé de la première paroi (35) de manière à pincer la nervure verticale.

2. Présentoir selon la revendication 1, caractérisé en ce que l'ensemble vis-écrou (32, 34) comprend une tige filetée (32) solidaire par une extrémité de la paroi mobile (31) et traversant la paroi fixe (35), et un écrou (34) tel qu'un écrou papillon vissé sur l'extrémité de la tige filetée (32).

3. Présentoir selon la revendication 1 ou 2, caractérisé en ce que ladite nervure verticale (18, 45) a, en section horizontale, la forme d'un L, dont un bord (19) s'étend radialement à partir du montant (16, 43) et dont l'autre (20) s'étend perpendiculairement et est propre à être reçu entre la paroi fixe (35) et la paroi mobile (31).

4. Présentoir selon la revendication 3, caractérisé en ce que ledit autre bord (20) de la nervure (18, 45) se termine par une lèvre ou un arrondi propre à coopérer avec une lèvre ou un arrondi de forme conjuguée présenté par ladite paroi mobile (31).

5. Présentoir selon l'une des revendications précédentes, caractérisé en ce que chaque élément de plateau (22, 49) est constitué d'une plaque (23, 51) en forme de secteur circulaire fixée sur une pièce support (25, 54) pourvue du dispositif de fixation sur ledit montant (16, 43), la pièce support (25, 54) comprenant une rainure verticale (30) propre à recevoir la nervure (18, 45) du montant (16, 43) et présentant une largeur supérieure à celle de la nervure, les bords de cette rainure (30) s'appliquantsur la face extérieure du montant (16, 43).

6. Présentoir selon l'une des revendications précédentes, caractérisé en ce que ledit montant (16, 43) est de forme tubulaire cylindrique à section circulaire et comprend plusieurs nervures verticales (18, 45), régulièrement réparties autour de son axe vertical (19, 44).

7. Présentoir selon l'une des revendications précédentes, caractérisé en ce qu'il comprend au moins une cloison verticale (60, 66) qui s'étend radialement par rapport audit montant (43) le long d'un bord radial d'au moins un élément de plateau (49) et qui est supportée par au moins cet élément de plateau.

8. Présentoir selon la revendication 7, caractérisé en ce que deux éléments de plateaux (49) fixés sur le montant (43) sensiblement dans un même plan horizontal sont séparés par un intervalle ou espace libre (50), dans lequel la cloison verticale (60) est disposée.

9. Présentoir selon la revendication 8, caractérisé en ce que le bord supérieur horizontal (61) de la cloison (50) comprend au moins une butée ou saillie (62) propre à reposer ou s'accrocher sur un élément de plateau (49).

10. Présentoir selon la revendication 9, caractérisé en ce que chaque butée ou saillie est formée d'un doigt (62) perpendiculaire à la cloison (60) et s'étendant de part et d'autre de celle-ci.

11. Présentoir selon l'une des revendications 8 à 10, caractérisé en ce que les bords périphériques (52) de deux éléments de plateaux (49) adjacents sont réunis par une pièce rapportée (64) traversant ledit intervalle (50) entre les deux éléments de plateaux et formant butée pour le bord vertical (65) de ladite cloison (60).

12. Présentoir selon la revendication 7, caractérisé en ce que ladite cloison (66) est propre à être montée pivotante autour d'un axe vertical entre deux éléments de plateaux (49) verticalement alignés sur le montant (43), l'axe de pivotement étant matérialisé par deux tétons (67) verticaux qui dépendent des bords supérieur (68) et inférieur (69) de la cloison et sont reçus dans des trous ou logements appropriés (70) présentés par les éléments de plateaux.

13. Présentoir selon la revendication 12, caractérisé en ce que le pivotement de la cloison (66) autour dudit axe vertical est limité par des butées, telles que des pions, présentées par au moins un élément de plateau (49).

14. Présentoir selon la revendication 13, caractérisé en ce que lesdites butées sont amovibles et/ou réglables en position.

15. Présentoir selon l'une des revendications 7 à 14, caractérisé en ce que ladite cloison (60, 66) est une plaque plane, par exemple rectangulaire, de matière plastique ou de tôle perforée.

## Claims

1. A shelved display stand, comprising a central vertical riser (16, 43) and shelf elements (22, 49) which are, for example, circular or in the form of sectors of a circle, which extend horizontally around the riser and which are each provided with a device (31, 32, 34, 35) for fixing to the riser, the device enabling a shelf element to be moved along the riser and to be locked or blocked in a desired position on the riser, characterized in that the riser (16, 43) includes at least one vertical spline (18, 45) and in that the fixing device includes a first wall (35) which is fixed relative to the shelf element and a second wall (31) which is movable by means of a nut and bolt assembly (32, 34) towards and away from the first wall (35) in such a manner as to clamp the vertical spline.

2. A display stand according to claim 1; characterized in that the nut and bolt assembly (32, 34) comprises a threaded rod (32) passing through the fixed wall (35) and with one end fixed to the movable wall (31), and a nut (34), such as a wing nut, screwed onto the free end of the threaded rod (32).

3. A display stand according to claim 1 or 2, characterized in that the said vertical spline (18, 45) is L-shaped in horizontal section, with one side (19) projecting radially from the riser (16,43) and with the other side (20) extending perpendicularly thereto and suitable to be received between the fixed wall (35) and the movable wall (31).

4. A display stand according to claim 3, characterized in that the said other side (20) of the spline (18, 45) ends in a rounded portion or lip suitable for co-operating with a complementary rounded portion or lip on the said movable wall (31).

5. A display stand according to any preceding claim, characterized in that each shelf element (22, 49) is constituted by a plate (23, 51) in the form of a sector of a circle fixed to a support member (25, 54) which is provided with the device for fixing to the said riser (16, 43), the support member (25, 54) comprising a vertical groove (30) suitable for receiving the spline (18, 45) of the riser (16, 43), and being of greater width than the spline, the sides of said groove (30) being applied against the outer face of the riser (16, 43).

6. A display stand according to any preceding claim, characterized in that the said riser (16, 43) is in the form of a cylindrical tube of circular section, and has a plurality of vertical splines (18, 45) regularly spaced about its vertical axis (19, 44).

7. A display stand according to any preceding claim, characterized in that it includes at least one vertical partition (60, 66) which extends radially from the said riser (43) along a radial edge of at least one shelf element (49), and which is supported by least said shelf element.

8. A display stand according to claim 7, characterized in that two shelf elements (49) fixed to the riser (43) substantially in the same horizontal plane are separated by a space or gap (50), in which the the vertical partition (60) is disposed.

9. A display stand according to claim 8, characterized in that the top horizontal edge (61) of the partition (50) includes at least one stop or projection (62) suitable for resting on or hooking to a shelf element (49).

10. A display stand according to claim 9, characterized in that each stop or projection is constituted by a finger (62) extending perpendicularly to the partition (60) on either side thereof.

11. A display stand according to any one of claims 8 to 10, characterized in that the peripheral edges (52) of two adjacent shelf elements (49) are connected together by an additional part (64) which bridges the said gap (50) between the two shelf elements and which acts as a stop for the vertical edge (65) of the said partition (60).

12. A display stand according to claim 7, characterized in that the said partition (66) is suitable for being pivotally mounted about a vertical axis between two shelf elements (49) that are vertically aligned on the riser (43), pivoting taking place about two vertical pins (67) which project respectively from the top edge (68) and the bottom edge (69) of the partition, and which are received in appropriate holes or housings (70) in the self elements.

13. A display stand according to claim 12, characterized in that pivoting of the partition (66) about the said vertical axis is restricted by stops, such as pegs, provided on at least one of the shelf elements (49).

14. A display stand according to claim 13, characterized in that said stops are removable and/or adjustable in position.

15. A display stand according to any one of claims 7 to 14, characterized in that the said partition (60, 66) is a plane plate, e.g. rectangular, made of plastic or perforated metal sheet.

## Patentansprüche

1. Schaugestell mit Fachböden, welches aus einem mittigen senkrechten Ständer (16, 43) und Fachbodenelementen (22, 49) besteht, die z.B. kreisförmig ausgebildet sind oder aus kreisförmigen Abschnitten bestehen und sich in horizontaler Richtung um den Ständer erstrecken, wobei jedes Fachbodenelement mit einer Befestigungseinrichtung (31, 32, 34, 35) auf dem Ständer versehen ist, wodurch eine vertikale Verschiebung eines Fachbodenelementes entlang des Ständers und eine Verriegelung oder Blockierung in der gewünschten Lage am Ständer ermöglicht ist, dadurch gekennzeichnet, dass der Ständer (16, 43) mindestens eine vertikale Rippe (18, 45) aufweist und dass die Befestigungseinrichtung eine gegenüber dem Fachbodenelement feste erste Wand (35) und eine zweite Wand (31) aufweist, welche mittels einer Schraube-Mutter-Verbindung (32, 34) in Richtung auf die erste Wand (35) hin und entgegengesetzt verschiebbar ist, um an der vertikalen Rippe zu klemmen.

2. Schaugestell nach Anspruch 1, dadurch gekennzeichnet, dass die Schraube-Mutter-Verbindung (32, 34) einen Gewindebolzen (32), der mit einem Ende mit der beweglichen Wand (31) fest verbunden ist und die feste Wand (35) durchsetzt, und eine Mutter (34) z.B. eine Flügelmutter, die auf dem freien Ende des Gewindebolzens (32) angeschraubt ist, aufweist.

3. Schaugestell nach Anspruch 1 oder 2, dadurch gekennzeichnet, dass die vertikale Rippe (18, 45) im horizontalen Querschnitt die Form eines L aufweist, von welchem sich der eine Rand (19) vom Ständer (16, 43) radial weg und der andere (20) senkrecht dazu erstreckt und geeignet ist, zwischen der festen Wand (35) und der beweglichen Wand (31) aufgenommen zu werden.

4. Schaugestell nach Anspruch 3, dadurch gekennzeichnet, dass der genannte andere Rand (20) der Rippe (18, 45) durch eine Lippe oder Rundung abschliesst, die geeignet ist, mit einer zugeordneten Lippe oder Rundung der genannten beweglichen Wand (31) zusammenwirken.

5,-Schaugestell nach einem der vorangegangenen Ansprüche, dadurch gekennzeichnet, dass jedes Fachbodenelement (22, 49) aus einer kreissektorförmigen Platte (23, 51) besteht, die auf einer Stütze (25, 54) befestigt ist, die mit einer Einrichtung zur Befestigung am Ständer (16, 43) versehen ist, wobei die Stütze (25, 54) eine vertikale Nut (30) aufweist, die geeignet ist, die Rippe (18, 45) des Ständers (16, 43) aufzunehmen und breiter als die Rippe ist, wobei die Ränder dieser Nut (30) an der äusseren Fläche des Ständers (16, 43) anliegen.

6. Schaugestell nach einem der vorangegangenen Ansprüche, dadurch gekennzeichnet, dass der Ständer (16, 43) rohrförmig und zylindrisch mit kreisförmigem Querschnitt ist und mehrere vertikale Rippen (18, 45) aufweist, die regelmässig um seine vertikale Achse (17, 44) herum angeordnet sind.

7. Schaugestell nach einem der vorangegangenen Ansprüche, dadurch gekennzeichnet, dass es mindestens eine vertikale Scheidewand (60, 66) aufweist, die sich radial zum Ständer (43) entlang eines radialen Randes mindestens eines Fachbodenelementes (49) erstreckt und welche mindestens von diesem Fachbodenelement getragen ist.

8. Schaugestell nach Anspruch 7, dadurch gekennzeichnet, dass zwei Fachbodenelemente (49), die im wesentlichen in einer horizontalen Ebene auf dem Ständer (43) befestigt sind, durch einen Zwischenraum oder einen freien Abstand (50), in welchem sich die vertikale Scheidewand (60) befindet, getrennt sind.

9. Schaugestell nach Anspruch 8, dadurch gekennzeichnet, dass der obere horizontale Rand (61) der Scheidewand (50) mindestens einen Anschlag oder Vorsprung (62) aufweist, der auf einem Fachbodenelement (49) aufruhen oder eingehängt werden kann.

10. Schaugestell nach Anspruch 9, dadurch gekennzeichnet, dass jeder Anschlag oder Vorsprung die Form eines Fingers (62) hat, der sich senkrecht beiderseits zur Scheidewand (60) erstreckt.

11. Schaugestell nach einem der Ansprüche 8 bis 10, dadurch gekennzeichnet, dass die Umfangsränder (52) der beiden gegenüberliegenden Fachbodenelemente (49) durch ein Ansatzstück (64) verbunden sind, das den Zwischenraum (50) zwischen den beiden Fachbodenelementen überbrückt und für den vertikalen Rand (65) der Scheidewand (60) einen Anschlag bildet.

12. Schaugestell nach Anspruch 7, dadurch gekennzeichnet, dass die Scheidewand (66) um eine vertikale Achse zwischen zwei am Ständer (43) in senkrechter Richtung fluchtend angeordneten Fachbodenelementen (49) schwenkbar gelagert ist, wobei die Fachbodenelemente (49) und die Schwenkachse von zwei vertikalen Zapfen (67) verkörpert ist, die von dem oberen (68) und dem unteren Rand (69) der Scheidewand abstehen und von Löchern oder entsprechenden Sitzen (70) aufgenommen werden, welche in den Fachbodenelementen ausgebildet sind.

13. Schaugestell nach Anspruch 12, dadurch gekennzeichnet, dass das Schwenken der Scheidewand (66) um die vertikale Achse durch Anschläge wie Zapfen begrenzt ist, welche mindestens ein Fachbodenelement (49) aufweist.

14. Schaugestell nach Anspruch 13, dadurch gekennzeichnet, dass die Anschläge lösbar und/ oder in ihrer Lage einstellbar sind.

15. Schaugestell nach einem der Ansprüche 7 bis 14, dadurch gekennzeichnet, dass die Scheidewand (60, 66) eine ebene, z. B. rechteckige Platte aus Kunststoff oder perforiertem Blech ist.
